# FASCICULE DE BREVET EUROPEEN

(11) **EP 1 479 860 B1**
(45) Date de publication et mention de la délivrance du brevet: **07.05.2008**
(21) Numéro de dépôt: 04019887.1
(22) Date de dépôt: 17.01.2003
(51) Int. Cl.: E05C 1/04

(54) **Verrou pour vantail de fenêtre ou similaire**
Riegel für Flügel von Fenstern oder dergleichen
Latch for window wing or the like

(30) Priorité: 17.01.2002 FR 0200563; 11.03.2002 FR 0203038
(43) Date de publication de la demande: 24.11.2004
(62) Demande divisionnaire de: 03360009.9
(73) Titulaire: Ferco International Ferrures et Serrures de Bâtiment Société par actions simplifiée, 57400 Sarrebourg (FR)
(72) Inventeur: Arnold, André, 57445 Reding (FR); Bodlenner, Eric, 67790 Steinbourg (FR); Schmitt, Grégory, 67700 Monswiller (FR)
(74) Mandataire: Rhein, Alain

(56) Documents cités:
- DE-B- 1 075 000
- DE-U- 29 805 362
- FR-A- 371 378
- FR-A- 2 467 277
- FR-A- 2 744 479
- FR-A- 2 758 154
- GB-A- 617 281

## Description

L'invention concerne un verrou pour vantail de fenêtre, porte-fenêtre ou similaire comportant une têtière à l'arrière de laquelle s'étend une tringle comprenant, d'une part, une extrémité susceptible de se présenter saillante par rapport à une extrémité correspondante de ladite têtière pour définir un organe de verrouillage à même de coopérer avec une gâche et, d'autre part, une extrémité opposée repliée de manière à traverser une ouverture dans la têtière et définir un organe de commande accessible en face avant de cette dernière.

La présente invention concerne le domaine de la quincaillerie du bâtiment et a trait, tout particulièrement, à des verrous prévus aptes à être encastrés dans une rainure en feuillure d'un vantail, plus particulièrement, d'une fenêtre à deux vantaux.

A ce propos, dans le cas d'une fenêtre à deux vantaux montés articulés sur un cadre dormant dépourvu de meneau central, l'un de ces vantaux, dit de service, est équipé d'une ferrure de verrouillage, très souvent une crémone, tandis que la feuillure de son montant avant vient en recouvrement de la feuillure du montant avant correspondant à l'autre vantail, dit fixe. Dans ces conditions, celui-ci ne peut être entrouvert qu'après avoir déverrouillé et pivoté le vantail de service.

En fait, le vantail fixe est encore ainsi dénommé dans la mesure où lui sont associés, habituellement, des moyens de verrouillage sous forme d'un ou plusieurs verrous prenant position en feuillure de son montant avant. De tels verrous sont équipés d'une tringle dont une extrémité est susceptible de se présenter saillante, selon le cas, à l'extrémité supérieure ou à l'extrémité inférieure de ce montant avant du vantail pour coopérer avec une gâche disposée en correspondance sur la traverse du cadre dormant. En somme, ce ou ces verrous maintiennent ce vantail fixe refermé sur ce cadre dormant, même après déverrouillage de la crémone associée au vantail de service.

Pour en revenir à ces verrous, la tringle précitée vient prendre position à l'intérieur d'une rainure que comporte en feuillure ce montant avant du vantail fixe. En fait, ladite tringle se déplace à l'arrière d'une têtière à l'avant de laquelle est accessible un organe de commande permettant d'agir sur ladite tringle pour amener, celle-ci, selon le cas, en position de verrouillage ou de déverrouillage. Cet organe de commande peut se présenter sous forme d'un coulisseau monté mobile, axialement, à l'avant de la têtière tout en étant rendu solidaire de la tringle venant se déplacer à l'arrière de cette dernière. Des moyens de liaison relient ce coulisseau à ladite tringle au travers d'une ou plusieurs ouvertures oblongues dans cette têtière permettant d'atteindre la position de verrouillage et inversement de déverrouillage.

Cet organe de commande peut encore se présenter sous forme d'un levier monté pivotant à l'avant de la têtière et qui, après verrouillage, vient s'effacer en se positionnant dans le prolongement de cette dernière.

Dans certains cas, ce verrou est susceptible d'être commandé au travers de la ferrure de verrouillage, en particulier, la crémone, équipant le vantail de service. Dans ce cas, l'organe de commande est défini apte à coopérer, fenêtre fermée, avec un entraîneur que comporte, en feuillure, le montant avant de ce vantail de service. Cet entraîneur est susceptible d'être actionné au travers d'une tringle de manoeuvre correspondant à ladite crémone.

Quel que soit leur mode de réalisation, ces verrous comportent des moyens venant rendre solidaire, tout en laissant libre en coulissement d'une course déterminée, la tringle par rapport à la têtière. Ces moyens de solidarisation, non seulement, nécessitent la réalisation d'usinages spécifiques, tant au niveau de la têtière que de la tringle, mais, en outre, génèrent, en cours de fabrication de ces verrous, des opérations de montage que l'on peut qualifier de contraignantes.

Par ailleurs, ils interviennent, le plus souvent, au niveau des extrémités de la têtière de sorte que ces verrous ne sont pas ajustables en longueur par simple recoupage.

L'on observera, encore, que du fait de l'évolution progressive des menuiseries, en particulier des profilés tant en aluminium qu'en PVC, de nombreuses références de verrous apparaissent dans les catalogues des fabricants dont la gestion des stocks s'en trouve alourdie. De plus et comme déjà indiqué plus haut, la conception même de ces verrous selon l'état de la technique limite leur application, en ce sens que les contraintes dimensionnelles qui en découlent ne permettent leur montage que sur certains ouvrants dont taille (maxi/mini) est en adéquation.

De plus, les jeux en feuillure, que ce soit entre ouvrant et dormant, ouvrant de service et ouvrant fixe ou encore entre un ouvrant et le meneau d'un dormant de fenêtre ou similaire, sont variables et ont plutôt tendance à diminuer, de sorte que les verrous connus posent souvent un problème d'encombrement.

Ainsi, il est par exemple connu au travers du document FR-2.744.479 un verrou comportant une tringle s'étendant à l'arrière d'une têtière comportant une lumière rectangulaire d'où émerge une extrémité libre repliée en équerre correspondant à la tringle et constituant, substantiellement, un organe de commande permettant d'agir sur ladite tringle. Sous l'extrémité de la têtière par rapport à laquelle est susceptible de se présenter saillante l'extrémité correspondante de la tringle est aménagé un fourreau destiné à assurer le guidage et le maintien de cette dernière. A noter, encore que cette liaison de la tringle à la têtière avec une mobilité relative est assurée ici, de manière complémentaire, par un rivet en « T » s'étendant à l'arrière de ladite têtière et traversant une lumière oblongue dans la tringle.

L'on comprend, évidemment, que la réalisation d'un tel verrou nécessite l'exécution de plusieurs opérations d'assemblage de pièces multiples.

En fait il ressort de l'état de la technique que ces verrous font appel, de manière systématique, à un fourreau pour le maintien et le guidage de la tringle, au moins à l'extrémité de la têtière par rapport à laquelle elle vient s'étendre en position de verrouillage. Ce fourreau qui constitue une pièce additionnelle nécessite, bien sûr, une opération de montage spécifique.

Tout comme dans la conception d'un verrou selon le document FR-2 744 479, il est fréquent d'assurer un indexage de la position verrouillée et déverrouillée de la tringle par l'adjonction, là encore, d'une pièce supplémentaire qui ne fait que compliquer un peu plus cette conception de ce verrou.

La présente invention se veut, par conséquent, à même d'apporter une solution à ces différents problèmes au travers d'un verrou qui présente, en particulier, l'avantage d'être de conception très simple, nécessitant un minimum d'opérations de fabrication et dont l'assemblage est des plus aisés, sans compter qu'il se veut facilement adaptable en dimension pour permettre son application dans les conditions les plus contraignantes. Ce verrou, selon l'invention, se veut encore de mise en oeuvre simplifiée, que ce soit seul ou en connexion avec d'autres ferrures sur le même vantail et/ou sur un vantail adjacent, voire un cadre dormant. En particulier cette simplicité de conception permet d'envisager qu'un tel verrou intervienne en tant que prolongateur dans le cas d'une application, par exemple de type crémone-verrou.

A cet effet, l'invention concerne un verrou pour vantail de fenêtre, porte-fenêtre ou similaire comportant têtière à l'arrière de laquelle s'étend une tringle comprenant, d'une part, une extrémité susceptible de se présenter saillante par rapport à une extrémité correspondante de ladite têtière pour définir un organe de verrouillage à même de coopérer avec une gâche et, d'autre part, une extrémité opposée repliée de manière à traverser une ouverture dans la têtière et définir un organe de commande accessible en face avant de cette dernière, caractérisé par le fait que :
- l'ouverture dans la têtière et l'extrémité de la tringle qui la traverse sont conçus aptes à définir des premiers moyens de maintien et de guidage ; et
- ladite têtière comporte des moyens de maintien et de guidage secondaires définis par un rivet en « T » prévu apte à coopérer avec des moyens de maintien et de guidage secondaires complémentaires sous forme d'une lumière oblongue ménagée dans la tringle, pour rendre solidaire cette dernière de ladite têtière avec une mobilité axiale relative.

Les avantages qui découlent de la présente invention consistent en ce que le verrou, conforme à cette dernière, s'avère de conception on ne peut plus simple, puisqu'il est défini par deux pièces susceptibles d'être réalisées par une opération d'emboutissage-découpage, voire de pliage. De plus, dans un mode de réalisation préférentiel, ces pièces sont définies pour être assemblée manuellement. Ce verrou est encore d'application quasi universelle permettant, notamment, au fabricant de standardiser sa gamme de produits, donc d'optimiser la gestion de ses stocks.

La présente invention sera mieux comprise à la lecture de la description qui va suivre se rapportant à des exemples de réalisation illustrés dans les dessins ci-joints.
La figure 1 est une représentation schématisée vue en plan d'un verrou conforme à un premier mode de réalisation ;
La figure 2 est une représentation schématisée et en coupe selon IV-IV de la figure 1 ; et
La figure 3 est une vue schématisée et en coupe selon V-V de la figure 2 destinée à illustrer les moyens d'indexation de la position de la tringle dans ses positions de verrouillage et de déverrouillage.

Habituellement, un tel verrou 1 est prévu apte à être encastré dans une rainure en feuillure d'un vantail de fenêtre, porte-fenêtre ou similaire.

Ainsi, il trouvera son utilité dans le cas de fenêtres à deux vantaux dont le cadre dormant est dépourvu de meneau central. Dans ces conditions, il prend position à l'extrémité supérieure ou inférieure d'une rainure en feuillure du montant avant correspondant au vantail dit fixe, par opposition au vantail dit de service équipé de la ferrure de verrouillage, en particulier, la crémone ou crémone-serrure que comporte une telle fenêtre.

Ainsi, ce verrou 1 comporte une tringle 2Bs'étendant à l'arrière d'une têtière 3Bet dont une extrémité 4 est susceptible de se présenter saillante par rapport à l'extrémité correspondante 5 de cette dernière.

Tout particulièrement, au travers de cette conception et dans le cas d'un mode de réalisation tel que décrit ci-dessus, cette extrémité 4 de la tringle 2B est, en position de verrouillage, à même de se présenter saillante par rapport à l'extrémité supérieure ou inférieure du montant avant correspondant au vantail fixe pour coopérer avec une gâche disposée en correspondance sur le cadre dormant de la fenêtre. A l'inverse, en position déverrouillée ladite tringle 2B vient s'effacer à l'arrière de cette têtière 3B.

Il est possible d'agir sur la tringle 2B pour passer de cette position verrouillée à la position déverrouillée ou inversement grâce à un organe de commande 6B défini accessible en face avant 7 de ladite têtière 3B.

Cette dernière comporte une ouverture 10Bque vient traverser une extrémité 15B repliée de la tringle 2B et définissant substantiellement cet organe de commande 6B accessible en face avant 7 de ladite têtière 3B. En fait, cette ouverture 10B dans la têtière 3B et l'extrémité 15B repliée de la tringle 2B sont conçues aptes à définir des premiers moyens de maintien et de guidage 8B pour rendre solidaire ladite tringle 2B de ladite têtière 3B avec une mobilité axiale relative.

A noter que, conformément à l'invention, ce verrou 1 peut être pourvu de moyens d'indexation 19 permettant de repérer la position de la tringle 2B par rapport à la têtière 3B ceci plus particulièrement en position de verrouillage et de déverrouillage.

Dans le cadre du mode de réalisation correspondant aux figures 1 à 3, les premiers moyens de maintien et de guidage 8B pour rendre solidaire ladite tringle 2B de ladite têtière 3B avec une mobilité axiale relative consistent, là encore, en une ouverture 10B, de forme rectangulaire, au niveau de la têtière 3B, et une extrémité libre 15B, repliée en équerre, de la tringle 2B, de manière apte à traverser l'ouverture 10B et constituer, substantiellement, l'organe de commande 6B accessible en face avant 7 de la têtière 3B.

Les moyens de maintien et de guidage secondaires 9B sont définis par un rivet en « T » 23 prévu apte à coopérer avec des moyens de maintien et de guidage secondaires complémentaires 9'B sous forme d'une lumière oblongue 24B ménagée dans la tringle 2B, pour rendre solidaire cette dernière de ladite têtière 3B avec une mobilité axiale relative.

Ainsi, ce rivet 23, dont la tête 25 est de diamètre supérieur à la largeur de la lumière oblongue 24B, assure le maintien de manière coulissante de la tringle 2B à l'arrière de la têtière 3B.

Au niveau de cette tringle 2B peuvent être ménagées une ou plusieurs autres ouvertures oblongues 17 au droit de trous 18 dans la têtière 3B pour le passage de vis de fixation.

Quant aux moyens d'indexation 19, ils sont associés à l'ouverture 10B dans la têtière 3B, d'une part, et à l'extrémité libre 15B, repliée en équerre, de la tringle 2B d'autre part.

Plus particulièrement, lesdits moyens d'indexation 19 consistent au niveau de cette ouverture 10B en des portions d'extrémité 26, 27 ajustées à la largeur de la tringle 2B et séparées par une portion médiane 28 formant un étranglement, donc de largeur inférieure à celle de cette tringle 2B.

L'extrémité repliée en équerre 15B de cette tringle 2B comporte, quant à elle et comme visible en particulier dans la figure 3, des découpes 29 au niveau de ses chants latéraux 30, 31. Ainsi, à hauteur de ces découpes 29, cette extrémité repliée en équerre 15B de la tringle 2B présente une largeur 32 ajustée à la largeur de la portion médiane 28 de la lumière 10B. Partant, de part et d'autre de ces découpes 29, cette extrémité repliée en équerre 15B de la tringle 2B conserve une largeur égale à celle de cette dernière, soit une largeur ajustée au passage des portions d'extrémité 26, 27 de cette ouverture 10B. Aussi, lorsque lesdites découpes 29 viennent se situer au droit des bordures latérales 33, 34 de cette portion médiane 28, cette extrémité recourbée en équerre 15B de la tringle 2B peut se déplacer librement le long de la lumière 10B pour passer de la position verrouillée à la position déverrouillée.

Toutefois et comme cela est encore visible dans la figure 5, les découpes 29 ont pour particularité de conférer à cette extrémité repliée en équerre 15B une forme en H, dont une branche horizontale inférieure 35 de largeur ajustée à celle de la tringle 2B vient s'engager dans l'ouverture 10B, à hauteur de ses parties d'extrémité 26, 27. L'on conçoit, dans ces conditions, qu'il convient d'exercer une pression sur cette extrémité libre 15B de la tringle 2B pour dégager, par déformation élastique de cette dernière, cette branche horizontale 35 du H de ladite ouverture 10B et dans le but, tout d'abord, de présenter les découpes 29 dans le prolongement des bordures latérales 33, 34 de la portion médiane 28 et pour pouvoir passer d'une position verrouillée de la tringle 2B dans sa position déverrouillée et inversement.

Sous l'effet de la tringle 2B regagnant élastiquement sa forme initiale et après avoir atteint l'une ou l'autre de ces positions, ladite branche horizontale 35 du H correspondant à cette extrémité libre 15B de la tringle 2B vient s'insérer à nouveau dans une portion d'extrémité élargie 26, 27 de l'ouverture 10B immobilisant, ainsi, en translation, la tringle 2B par rapport à la têtière 3B.

Tel que cela ressort de la description qui précède, la présente invention conduit à des verrous de conception on ne peut plus simple, ce qui en réduit, bien sûr, le coût de fabrication, mais également celui de leur assemblage et de leur montage sur une menuiserie.

## Revendications

1. Verrou pour vantail de fenêtre, porte-fenêtre ou similaire comportant une têtière (3B) à l'arrière de laquelle s'étend une tringle (2B) comprenant, d'une part, une extrémité (4) susceptible de se présenter saillante par rapport à une extrémité (5) correspondante de ladite têtière (3B) pour définir un organe de verrouillage à même de coopérer avec une gâche et, d'autre part, une extrémité opposée (15B) repliée de manière à traverser une ouverture (10B) dans la têtière (3B) et définir un organe de commande (6B) accessible en face avant (7) de cette dernière, **caractérisé par le fait que** :
- l'ouverture (10B) dans la têtière (3B) et l'extrémité (15B) de la tringle (2B) qui la traverse sont conçues aptes à définir des premiers moyens de maintien et de guidage (8B) ; et
- ladite têtière (3B) comporte des moyens de maintien et de guidage secondaires (9B) définis par un rivet (23) en « T » prévu apte à coopérer avec des moyens de maintien et de guidage secondaires (9'B) sous forme d'une lumière oblongue (24B) ménagée dans la tringle (2B), pour rendre solidaire cette dernière de ladite têtière (3B) avec une mobilité axiale relative.

2. Verrou selon la revendication 1, **caractérisé par le fait que** les premiers moyens de maintien et de guidage (8B) consistent en une ouverture (lOB), de forme rectangulaire, au niveau de la têtière (3B), et une extrémité libre (15B), repliée en équerre, de la tringle (2B), de manière apte à traverser l'ouverture (10B) et constituer, substantiellement, l'organe de commande (6B) accessible en face avant (7) de la têtière (3B).

3. Verrou selon l'une des revendications 1 ou 2, **caractérisée par le fait que** le rivet (23) comporte une tête (25) dont le diamètre est supérieur à la largeur de la lumière oblongue (24B), et qui assure le maintien de manière coulissante de la tringle (2B) à l'arrière de la têtière (3B).

4. Verrou selon l'une quelconque des revendications précédentes, **caractérisé en ce que** la têtière (3B) comprend des trous (18) pour le passage de vis de fixation et qu'une ou plusieurs autres ouvertures oblongues (17) sont ménagées, au niveau de cette tringle (2B), au droit desdits trous (18).

5. Verrou selon l'une quelconque des revendications précédentes, **caractérisé par le fait qu**'il comprend des moyens d'indexation (19) permettant de repérer la position de la tringle (2B) par rapport à la têtière (3B), ceci plus particulièrement en position de verrouillage et de déverrouillage.

6. Verrou selon la revendication 5, **caractérisé par le fait que** les moyens d'indexation (19) sont associés à l'ouverture (10B) dans la têtière (3B), d'une part, et à l'extrémité libre (15B), repliée en équerre, de la tringle (2B) d'autre part.

7. Verrou selon l'une des revendications 5 ou 6, **caractérisé par le fait que** lesdits moyens d'indexation (19) consistent, au niveau de cette ouverture (10B), en des portions d'extrémité (26,27) ajustées à la largeur de la tringle (2B) et séparées par une portion médiane (28) formant un étranglement de largeur inférieure à celle de cette tringle (2B).

8. Verrou selon l'une quelconque des revendication précédentes, **caractérisé par le fait que** l'extrémité repliée en équerre 15B de ladite tringle 2B comporte des découpes 29 au niveau de ses chants latéraux 30, 31, afin que ladite extrémité recourbée en équerre 15B de la tringle 2B peut se déplacer librement le long de la lumière 10B pour passer de la position verrouillée à la position déverrouillée.

9. Verrou selon la revendication 8, **caractérisé par le fait que** les découpes (29) confèrent à l'extrémité repliée en équerre (15B) une forme en H, dont une branche horizontale inférieure (35) de largeur ajustée à celle de la tringle (2B) vient s'engager dans l'ouverture (10B), à hauteur de ses parties d'extrémité (26,27) pour pouvoir passer, par déformation élastique de ladite tringle (2B), d'une position verrouillée de la tringle 2B dans sa position déverrouillée et inversement.

## Claims

1. Latch for leaf of window or the like, comprising a face-plate (3B) behind which extends a rod (2B) comprising, on the one hand, an end (4) likely to protrude with respect to a corresponding end (5) of said face-plate (3B) in order to define a locking organ capable of co-operating with a keeper and, on the other hand, an opposite end (15B) folded back so as to pass through an opening (10B) in the face-plate (3B) and define a control organ (6B) accessible at the front face (7) of the latter, wherein:
- the opening (10B) in the face-plate (3B) and the end (15B) of the rod (2B) that passes through it are designed capable of defining first maintaining and guiding means (8B) ; and
- said face-plate (3B) comprises secondary maintaining and guiding means (9B) defined by a T-shaped rivet (23) designed capable of co-operating with secondary maintaining and guiding means (9'B) in the form of an elongated slot (24B) provided for in the rod (2B), in order to make the latter integral with said face-plate (3B) with a relative axial mobility.

2. Latch according to claim 1, wherein the first maintaining and guiding means (8B) consist of an opening (10B), with a rectangular shape, at the level of the face-plate (3B), and a free end (15B), folded at right angles, of the rod (2B), so as to be capable of passing through the opening (10B) and substantially forming the control organ (6B) accessible at the front face (7) of the face-plate (3B).

3. Latch according to any of claims 1 or 2, wherein the rivet (23) includes a head (25) the diameter of which is larger than the width of the elongated slot (24B), and which ensures the maintaining in a sliding way of the rod (2B) behind the face-plate (3B).

4. Latch according to any of the preceding claims, wherein the face-plate (3B) comprises holes (18) for the passing through of fastening screws and one or several further elongated openings (17) are provided for, at the level of said rod (2B), in front of said holes (18).

5. Latch according to any of the preceding claims, wherein it comprises indexing means (19) allowing locating the position of the rod (2B) relative to the face-plate (3B), in particular in locking and unlocking position.

6. Latch according to claim 5, wherein the indexing means (19) are associated with the opening (10B) in the face-plate (3B), on the one hand, and at the free end (15B), folded at right angles, of the rod (2B), on the other hand.

7. Latch according to any of claims 5 or 6, wherein said indexing means (19) consist, at the level of said opening (10B), of end portions (26, 27) adjusted to the width of the rod (2B) and separated by a median portion (28) forming a narrowing of a width smaller than that of said rod (2B).

8. Latch according to any of the preceding claims, wherein the end folded at right angles 15B of said rod 2B comprises cut-outs 29 at the level of its side edges 30, 31, so that said end folded at right angles 15B of the rod 2B can move freely along the slot 10B in order to pass from locked to unlocked position.

9. Latch according to claim 8, wherein the cut-outs (29) confer to the end folded at right angles (15B) a H-shape, a lower horizontal leg (35) of which, of a width adjusted to that of the rod (2B), inserts into the opening (10B), at the level of its end parts (26, 27), in order to be able to pass, through elastic deformation of said rod (2B), from a locked position of the rod 2B to its unlocked position, and vice-versa.

## Patentansprüche

1. Riegel für Flügel von Fenster, Fenstertür oder dergleichen, umfassend einen Stulp (3B), an dessen hinterem Teil sich eine Stange (2B) erstreckt, die, einerseits, ein Ende (4), geeignet, um hinsichtlich eines entsprechenden Endbereichs (5) des besagten Stulps (3B) vorspringend zu sein, um ein Verriegelungsorgan zu bilden, das imstande ist, um mit einem Schließblech zusammenzuwirken, und, andererseits, ein gegenüberliegendes Ende (15B), das derart gebogen ist, um eine Öffnung (10B) in dem Stulp (3B) zu durchsetzen, und, ein Steuerorgan (6B), das von der Vorderseite (7) dieses Letzteren zugänglich ist, zu bilden, umfasst, **dadurch gekennzeichnet, dass** :
- die Öffnung (10B) in dem Stulp (3B) und das Ende (15B) der Stange (2B), das sie durchsetzt, geeignet vorgesehen sind, um erste Halte- und Führungsmittel (8B) zu bilden; und
- der besagte Stulp (3B) sekundäre Halte- und Führungsmittel (9B) umfasst, die durch einen T-förmigen Niet (23) gebildet sind, geeignet vorgesehen, um mit sekundären Halte- und Führungsmitteln (9'B) in Form von einer länglichen Öffnung (24B), die in der Stange (2B) vorgesehen ist, zusammenzuwirken, um diese letztere fest mit dem besagten Stulp (3B) mit einer relativen axialen Beweglichkeit zu verbinden.

2. Riegel nach Anspruch 1, **dadurch gekennzeichnet, dass** die ersten Halte- und Führungsmittel (8B) aus einer rechteckigen Öffnung (10B) im Bereich des Stulps (3B) und aus einem freien, rechtwinklig gebogenen Ende (15B) der Stange (2B) bestehen, geeignet, um die Öffnung (10B) zu durchsetzen und im Wesentlichen das Steuerorgan (6B), das an der Vorderseite (7) des Stulps (3B) zugänglich ist, zu bilden.

3. Riegel nach einem der Ansprüche 1 oder 2, **dadurch gekennzeichnet, dass** der Niet (23) einen Kopf (25) umfasst, dessen Durchmesser größer ist als die Breite der länglichen Öffnung (24B), und der die Haltung der Stange (2B) verschiebbar am hinteren Teil des Stulps (3B) sichert.

4. Riegel nach irgendeinem der vorgehenden Ansprüche, **dadurch gekennzeichnet, dass** der Stulp (3B) Löcher (18) für den Durchgang von Befestigungsschrauben umfasst, und dass eine oder mehrere andere längliche Öffnungen (17) im Bereich dieser Stange (2B) gegenüber den besagten Löchern (18) vorgesehen sind.

5. Riegel nach irgendeinem der vorgehenden Ansprüche, **dadurch gekennzeichnet, dass** er Indexierungsmittel (19) umfasst, die erlauben, die Position der Stange (2B) hinsichtlich des Stulps (3B), und zwar insbesondere in Position der Verriegelung und der Entriegelung, zu markieren.

6. Riegel nach Anspruch 5, **dadurch gekennzeichnet, dass** die Indexierungsmittel (19), einerseits, der Öffnung (10B) im Stulp (3B), und, andererseits, dem freien, rechtwinklig gebogenen Ende (15B) der Stange (2B) zugeordnet sind.

7. Riegel nach einem der Ansprüche 5 oder 6, **dadurch gekennzeichnet, dass** die besagten Indexierungsmittel (19) im Bereich dieser Öffnung (10B) aus Endteilen (26, 27) bestehen, die an die Breite der Stange (2B) angepasst sind und durch einen Mittelteil (28) getrennt sind, der eine Verengung mit einer Breite bildet, die kleiner ist als jene dieser Stange (2B).

8. Riegel nach irgendeinem der vorgehenden Ansprüche, **dadurch gekennzeichnet, dass** das rechtwinklig gebogene Ende 15B der besagten Stange 2B im Bereich seiner seitlichen Kanten 30, 31 Ausschnitte 29 umfasst, damit das besagte, rechtwinklig gebogene Ende 15B der Stange 2B sich frei entlang der Öffnung 10B verschieben kann, um von der Position der Verriegelung in die Position der Entriegelung überzugehen.

9. Riegel nach Anspruch 8, **dadurch gekennzeichnet, dass** die Ausschnitte (29) dem freien, rechtwinklig gebogenen Ende (15B) die Form von einem H verleihen, dessen unterer horizontaler Schenkel (35) mit einer Breite, die an jene der Stange (2B) angepasst ist, in die Öffnung (10B) im Bereich ihrer Endteile (26, 27) einrastet, um durch elastische Verformung der besagten Stange (2B) von einer Position der Verriegelung der Stange 2B in seine Position der Entriegelung, und umgekehrt, übergehen zu können.
